# FASCICULE DE BREVET EUROPEEN

(11) **EP 0 570 318 B1**
(45) Date de publication et mention de la délivrance du brevet: **27.11.1996**
(21) Numéro de dépôt: 93450002.6
(22) Date de dépôt: 13.05.1993
(51) Int. Cl.: D03D 41/00, D03D 25/00

(54) **Procédé de tissage d'armature épaisse à couches multiples indélaminables pour matériaux composites et machine à tisser pour sa mise en oeuvre**
Verfahren zum Weben von dicker Armierung mit mehreren nicht-ablösbaren Schichten für Verbundmaterialien und Webmaschine für die Fabrikation
Process for weaving thick reinforcement with several undelaminable layers for composite material and loom for its manufacture

(30) Priorité: 15.05.1992 FR 9206154
(43) Date de publication de la demande: 18.11.1993
(73) Titulaire: AEROSPATIALE Société Nationale Industrielle, 75781 Paris Cédex 16 (FR)
(72) Inventeur: Monget, François, F-33700 Merignac (FR); Hee, Michel, F-33480 Castelnau du Médoc (FR)
(74) Mandataire: Thébault, Jean-Louis

(56) Documents cités:
- EP-A- 0 424 216
- FR-A- 2 583 072
- FR-A- 2 610 951
- US-A- 4 019 540

## Description

La présente invention se rapporte à la fabrication d'une armature tissée à couches multiples indélaminables, présentant par rapport aux armatures connues de ce type une plus grande épaisseur.

Par la demande de brevet français N° FR-A-2 610 951 deposé au nom de la Demanderesse, on connaît un type d'armature tissée à couches multiples indélaminables, à base de fibres textiles très résistantes, telles que fibres de verre, de silice, de carbone, de "Kevlar", de fibres céramiques, ou autres, destinées à constituer des renforts de matériaux composites.

Ce type d'armature, intermédiaire entre l'armature à renfort fibreux dans deux directions (dite 2D) et l'armature à renfort fibreux dans trois directions (dite 3D) et appelée par commodité armature 2,5 D, se caractérise par une structure équivalente à un empilement d'armatures 2D, indélaminable du fait que des fils d'une direction, de chaîne par exemple, emprisonnent des fils de l'autre direction (les fils de trame) de deux couches adjacentes, le terme de couche étant ici défini par le nombre de plans parallèles superposés constitués par les fils de trame.

L'invention pouvant s'appliquer à des armatures des types 2,5 D et 3 D, dans la suite de la description on emploiera le mot armature au sens d'une structure de type 2,5 D ou 3 D dans laquelle certains fils d'une direction, de chaîne par exemple, emprisonnent des fils de l'autre direction, les fils de trame, d'au moins deux couches, le nombre de couches étant défini par le nombre de plans parallèles superposés constitués par les fils de trame.

On réalise ainsi un matériau à couches entrelacées, indélaminable, d'épaisseur plus ou moins importante suivant le nombre desdites couches, défini par un nombre impair, par exemple 5,7,9,11, etc...

Ce type d'armature tissée est fabriqué sur des unités de tissage de tissus techniques, de conception classique, comprenant notamment une ratière positive dont le fonctionnement est bien connu. Ce dispositif a pour but, par l'intermédiaire de lames mobiles verticalement et constituées de cadres portant des lisses dans lesquelles sont enfilés les fils de chaîne, de lever ou baisser les fils de chalne pour permettre le passage des fils de trame, les fils de chaîne étant présentés à l'aide d'un peigne dénommé calibreur destiné à maintenir une certaine largeur de chaîne et à répartir régulièrement les fils de chaîne sur cette largeur.

Plus le nombre de couches de l'armature est important, plus est élevé le nombre de fils, ce qui contraint, pour une même largeur de chaîne, à accroître le nombre de fils par dent du calibreur.

Etant donné que chaque fil doit passer dans l'oeillet d'une lisse d'une des lames de la ratière, les ratières actuellement disponibles dans le commerce n'ont pas la capacité suffisante en nombre de lames pour assurer une distribution dans l'espace correcte de tous les fils, en sorte qu'à partir d'un nombre de couches égal ou supérieur à neuf, il n'est pas possible de réaliser ce type d'armature, les fils d'une même dent du calibreur risquant de s'accrocher lors des mouvements des lames de la ratière.

La présente invention a précisément pour but de pallier cet inconvénient en proposant une nouvelle manière de présenter les fils de chaîne et de les agencer dans l'unité de tissage, en sorte de permettre le tissage d'armatures du type défini plus haut à couches en nombre égal ou supérieur à neuf.

A cet effet, l'invention a pour objet un procédé de tissage d'armature épaisse à couches multiples indélaminables, de structure de type 2,5 D ou 3 D dans laquelle certains des fils de chaîne emprisonnent des fils de trame d'au moins deux couches, le nombre de couches étant défini par le nombre de plans parallèles superposés constitués par les fils de trame, procédé dans lequel les fils de chaîne passent successivement dans un peigne réunisseur, dans un peigne calibreur, puis dans une unité de tissage à ratière, caractérisé en ce que :
- on sépare, en amont du peigne calibreur, les fils de chaîne en n nappes superposées, n étant égal à $\frac{\text{N-1}}{\text{2}}$, et N étant le nombre de couches de ladite armature, en sorte de faire passer $\frac{\text{N-1}}{\text{2}}$ fils de chaîne dans chaque dent du peigne calibreur, et
- on enfile deux fils adjacents d'une même dent du peigne calibreur dans les oeillets de deux lisses de même rang de deux lames de la ratière, les lisses de même rang étant alignées suivant un plan vertical incliné par rapport à l'axe de la chaîne et les deux lisses susdites étant choisies de manière que les plans de déplacement des deux fils adjacents, lors de la formation de la foule, forment entre eux un angle suffisant pour éviter l'accrochage des fils entre eux.

Si le nombre total de lames disponibles est préfixé, on utilisera un nombre de lisses égal au produit du nombre de nappes n par le nombre de dents du peigne calibreur, le plus proche par défaut dudit nombre total de lames disponibles et, pour chaque série de dents, les fils des dents seront enfilés sur les lisses d'un même rang des lames effectivement utilisées. Par lisses d'un même rang, on entend, soit des lisses placées à cet effet sur les lames, soit, en supposant que les lames sont déjà garnies de lisses, les lisses effectivement utilisées.

Un tel procédé permet d'utiliser de manière économique des ratières positives du commerce, par exemple des ratières à 28 lames en disposant deux ratières en série et en les commandant en sorte que l'ensemble se comporte comme une ratière unique à 56 lames réalisant la même foule qu'une ratière à 28 lames, la totalité ou non des lames étant utilisées selon le nombre de couches de l'armature.

Le procédé selon l'invention est revendiqué dans les revendications 1 et 2. Une machine pour la mise en oeuvre de ce procédé est revendiquée dans les revendications 3-5.

D'autres caractéristiques et avantages de l'invention ressortiront de la description qui va suivre d'un mode de mise en oeuvre du procédé ci-dessus, description donnée à titre d'exemple uniquement et en regard des dessins annexés sur lesquels :
- Figure 1 est une vue en perspective schématique d'une machine à tisser conventionnelle ;
- Figure 2 est une vue illustrant le principe de fonctionnement d'une unité de tissage à ratière ;
- Figure 3 est une vue en perspective en coupe partielle d'une armature du type 2,5 D à neuf couches ;
- Figure 4 est une vue schématique en élévation latérale d'une machine selon la figure 1, équipée conformément à l'invention ;
- Figure 5 est une vue agrandie et plus détaillée de l'ensemble calibreur de la machine de la figure 4 ;
- Figure 6 est une vue de dessus du dispositif de la figure 5 ;
- Figure 7 est une vue de dessus de l'ensemble réunisseur de la machine de la figure 4, et
- Figure 8 est un schéma illustrant le remettage des fils de chaîne sur l'unité de tissage, dans le cas d'une armature 2,5 D à 19 couches.

Sur la figure 1 on a représenté schématiquement une machine de tissage de type connu comprenant quatre sous-ensembles, à savoir : un cantre 1, un ensemble réunisseur 2, une unité de tissage 3 et un système de traction 4.

Le cantre 1 est l'ensemble des supports des bobines de fils de chaîne 5 alimentant l'unité de tissage et comprend un certain nombre de châssis 6 portant chacun un certain nombre de bobines 7 et disposés en éventail en sorte de diriger vers le réunisseur 2 l'ensemble des fils dont le nombre peut être très élevé, 10800 par exemple comme dans le mode de mise en oeuvre du procédé de l'invention qui sera décrit ci-après.

Le réunisseur 2 est chargé de regrouper les fils de chaîne 5 et de les disposer en nappe avant qu'ils n'entrent dans l'unité de tissage 3.

L'unité de tissage 3 comprend une ratière 8 équipée d'un certain nombre de lames mobiles verticalement et constituées de cadres portant des lisses chargées chacune de lever ou baisser un fil de chaîne.

Sur la figure 2 on a illustré le principe bien connu de fonctionnement d'une telle ratière. Sur cette figure 2 on a représenté, en 9, une lame en position haute levant un certain nombre de fils de chaîne 10 enfilés chacun dans un oeillet 11 d'une lisse 12 solidaire d'un cadre 13 et, en 14, une lame en position basse, identique à la lame 9 et abaissant d'autres fils de chaîne 15.

L'écartement des deux nappes de fils 10,15 par les deux lames 9,14 forme une foule d'amplitude plus ou moins importante selon la ratière, la nature des fils et les caractéristiques du tissage. En amont des lames 9,14 (à droite sur la figure 2) les fils de chaîne 10,15 sont délivrés par un peigne calibreur 16 (figure 1) interposé entre la ratière et le réunisseur 2 et chargé de calibrer les fils de chaîne, c'est-à-dire de les répartir uniformément sur une largeur égale à la largeur de la chaîne 17 en sortie de l'unité de tissage.

En aval des lames 9,14 s'opère dans la foule le passage des fils de trame ou duites 18 à l'aide d'une lance 19.

Un battant 20 est chargé de tasser la duite après insertion.

Tout ce qui se passe en aval des lames de la ratière 8 est bien connu, n'est pas directement concerné par l'invention et ne sera pas décrit plus en détail.

La figure 3 illustre une armature tissée 2,5 D du type décrit dans le brevet français N° 87 02012 et comprenant neuf couches numérotées 1 à 9. Chaque fil de chaîne C relie des fils de trame T situées dans deux couches successives, exemple : trame T₁, couche N° 1 ; Trame T₂, couche N° 2.

L'invention s'applique à ce type d'armature, ainsi qu'au type d'armature 3 D défini plus haut et va être maintenant décrite en référence aux figures 4 à 7 illustrant les aménagements apportés à la machine de la figure 1 pour la réalisation d'une armature tissée 2,5 D à dix-neuf couches.

Conformément à l'invention, la ratière schématisée sur la figure 4 et destinée au tissage de l'armature 2,5 D 19 couches, est constituée, suivant un mode de mise en oeuvre de l'invention particulièrement économique, par l'adjonction côte à côte de deux ratières classiques dénommées ratière N° 1 et ratière N° 2.

Toutes les deux sont par exemple des ratières positives du type 2237, équipées chacune de 28 lames et fabriquées par la Société STAUBLI.

Sur la figure 4 on a schématisé en 21 la première lame de la ratière N° 1 et en 22 la vingt-huitième lame de la ratière N° 2.

Le déplacement des lames des deux ratières est commandé de façon à réaliser une foule maximale 23, par exemple de 260 mm, identique à celle obtenue par une seule ratière.

En 24 est représenté le plan de tissage (plan de la chaîne 17), en 25 les fils de chaîne en amont des ratières en position levée et en 26 les fils de chaîne en position baissée.

Pour réaliser une armature du type 2,5 D 19 couches sur une largeur de 1,5 mètre, il faut 10800 bobines 7, par exemple de fil de carbone, montées sur le cantre 1.

Conformément à l'invention, les fils de chaîne sont présentés aux ratières N° 1 et 2 suivant une distribution spatiale faisant intervenir un agencement spécial de l'ensemble calibreur 16' et un remettage particulier des fils sur les lisses des lames des ratières.

L'ensemble calibreur 16' selon l'invention est constitué d'un peigne calibreur 27 de type classique comportant par exemple 7,77 dents par centimètre, d'une série 28 de barres séparatrices parallèles, horizontales, en amont du calibreur 27 et d'une paire 29 de barres superposées horizontales de support et guidage des fils en aval du calibreur 27.

Les barres séparatrices 28 représentées plus en détail sur les figures 5 et 6, sont en nombre égal à , $\frac{\text{N-1}}{\text{2}}$ N étant le nombre des couches de l'armature 2,5 D à réaliser, soit $\frac{\text{19-1}}{\text{2}}$ = 9 dans le cas présent et sont chargées de présenter au calibreur 27 les fils de chaîne 5 suivant neuf nappes en sorte d'avoir, dans chaque dent du calibreur 27, neuf fils de chaîne superposés comme illustré par la figure 5. Les barres 28 sont alignées suivant un plan incliné pour réduire l'angle formé par les nappes de fils entre les lames 28 et le calibreur 27.

Les barres 29 de support et guidage sont chargées de limiter le débattement vertical des fils de chaîne en aval du calibreur 27 lors des mouvements des lames des ratières.

On décrira plus loin le remettage des fils de chaîne sur les lisses des lames.

Les fils de chaîne traversant le peigne calibreur 27 proviennent d'un ensemble réunisseur 2' qui présente, conformément à un autre aspect de l'invention, une structure particulière, analogue à celle de l'ensemble calibreur 16'.

Cet ensemble comprend un peigne réunisseur 30 de type classique dont le nombre de dents au centimètre est inférieur à celui du calibreur 27. Les fils 5 occupent un même nombre de dents du réunisseur 30 et du calibreur 27. En aval du réunisseur 30 sont disposées des barres 31 de support et guidage des fils et, en amont, sont disposées des barres séparatrices, horizontales, parallèles 32 en nombre fonction de l'agencement du cantre 1. Ces barres 32 sont chargées, étant donné le très grand nombre de fils 5, de canaliser en nappes superposées les fils qui proviennent de bobines 7 disposées à différentes hauteurs sur les châssis supports 6.

La figure 8 illustre le remettage, conformément à l'invention, des fils de chaîne de cette armature 2,5 D 19 couches.

Les ratières N° 1 et 2 totalisent 56 lames dont 54 sont utilisables pour le tissage proprement dit les deux autres lames servant à la réalisation des lisières de bordure.

Dans l'armature de type 2,5 D, le motif élémentaire utilise six dents consécutives du peigne calibreur.

Chaque dent du calibreur 27 comportant neuf fils, six dents consécutives du calibreur contiennent 54 fils correspondant aux 54 lames utilisables.

Sur la figure 8 on a représenté en 33 les six premières dents, repérées N° 1 à N° 6, du calibreur 27, en 34 l'alignement de rang 1 des lisses 12 des lames utilisables (repérées N° 1 à N° 54) de l'ensemble des ratières N° 1 et N° 2. En 35 est représenté partiellement l'alignement de rang 2 des lisses 12 desdites lames.

Dans la dent N° 1 de la série 33 les fils superposés sont repérés F₁ à F₉.

Conformément à l'invention, le fil F₁ passe dans l'oeillet 36 de la lisse de rang 1 de la lame N° 1 et le fil immédiatement adjacent F₂ passe dans l'oeillet 37 de la lisse de rang 1 de la lame N° 28.

Le fil F₃ immédiatement adjacent au fil F₂ passe dans l'oeillet 38 de la lisse de rang 1 de la lame N° 2, cependant que le fil suivant F₄ passe dans l'oeillet 39 de la lisse de rang 1 de la lame N° 29.

On procède de la même manière pour les fils F₅ à F₉, puis pour les fils homologues des dents N° 2 à N° 6 de la série 33, en sorte que le fil F₈ de la dent N° 6 passe dans l'oeillet 40 de la lisse de rang 1 de la lame N° 27, cependant que le fil F₉ de ladite dent N° 6 passe dans l'oeillet 41 de la lisse de rang 1 de la dernière lame N° 54.

Pour la série suivante de six dents du calibreur, on procédera au même remettage avec, cette fois, les lisses de rang 2 (alignement 35) des lames des ratières N° 1 et 2.

Toutes les lisses d'un même rang sont alignées en oblique et le décalage latéral entre la première lisse de la première lame de la ratière N° 1 et la première lisse de la dernière lame de la ratière N° 2 correspond à la longueur du peigne calibreur 27 occupée par les six dents de la série 33.

De la sorte, lors de la formation de la foule entre deux fils consécutifs d'une même dent du calibreur, ces deux fils se déplaceront dans deux plans verticaux formant entre eux un léger angle, déterminé par le décalage, transversalement à l'axe de tissage, entre les oeillets des lisses concernées, suffisant pour éviter tout accrochage entre les fils.

On pourrait bien entendu procéder à un remettage différent dans la mesure où la répartition des fils d'une même dent de calibreur s'effectue sur des lisses présentant entre elles un décalage latéral suffisant.

Pour réaliser par exemple l'armature 2,5 D à 9 couches, il faut au moins 24 lames, si bien qu'avec le remettage selon l'invention, un certain nombre de lames de l'ensemble des deux ratières fonctionneront en tandem, c'est-à-dire qu'elles se soulèveront ou s'abaisseront ensemble.

L'intérêt d'utiliser toutes les lames, alors que ce n'est pas indispensable, réside dans le décalage angulaire optimal que l'on peut ainsi obtenir entre les fils d'une même dent de calibreur.

Bien entendu, on pourrait utiliser au lieu des deux ratières conventionnelles N° 1 et N° 2, une ratière spéciale comportant le nombre de lames désirées pour la réalisation d'armatures 2,5 D ou 3 D à 9,11,13,15,17,19 couches et au delà.

Dans une telle ratière, la course des différentes lames devrait être bien entendu adaptée à la foule maximale qu'il serait nécessaire d'obtenir.

Enfin, l'invention n'est évidemment pas limitée aux modes de mise en oeuvre décrits ci-dessus mais en couvre au contraire toutes les variantes.

## Revendications

1. Procédé de tissage d'armature épaisse à couches multiples indélaminables, de structure de type 2,5 D ou 3 D dans laquelle certains des fils de chaîne emprisonnent des fils de trame d'au moins deux couches, le nombre de couches étant défini par le nombre de plans parallèles superposés constitués par les fils de trame, procédé dans lequel les fils de chaîne passent successivement dans un peigne réunisseur, dans un peigne calibreur, puis dans une unité de tissage à ratière, caractérisé en ce que :
- on sépare, en amont du peigne calibreur (27), les fils de chaîne (5) en n nappes superposées, n étant égal à $\frac{\text{N-1}}{\text{2}}$ et N étant le nombre de couches de ladite armature, en sorte de faire passer $\frac{\text{N-1}}{\text{2}}$ fils de chaîne (5) dans chaque dent du peigne calibreur (27), et
- on enfile deux fils adjacents d'une même dent du peigne calibreur (27) dans les oeillets (11) de deux lisses (12) de même rang de deux lames de la ratière, les lisses de même rang étant alignées suivant un plan vertical (34) incliné par rapport à l'axe de la chaîne et les deux lisses susdites étant choisies de manière que les plans de déplacement des deux fils adjacents, lors de la formation de la foule, forment entre eux un angle suffisant pour éviter l'accrochage des fils entre eux.

2. Procédé suivant la revendication 1, caractérisé en ce que dans le cas où le nombre total de lames disponibles est préfixé, on utilisera un nombre de lisses égal au produit du nombre de nappes n par le nombre de dents du peigne calibreur, le plus proche par défaut dudit nombre total de lames disponibles et, pour chaque série de dents, les fils des dents seront enfilés sur les lisses d'un même rang des lames effectivement utilisées.

3. Machine à tisser pour la mise en oeuvre du procédé selon la revendication 1 ou 2, comprenant successivement un cantre (1), un ensemble réunisseur (2), une unité de tissage (3) constituée notamment d'un système à ratière (8) et d'un ensemble calibreur (16), et un système de traction (8), caractérisé en ce que l'ensemble calibreur est constitué d'un peigne calibreur (27) auquel sont associés, en amont, une série de barres séparatrices horizontales, parallèles (28) répartissant les fils de chaîne (5) en un nombre de nappes superposées égal à , $\frac{\text{N-1}}{\text{2}}$ N étant le nombre de couches de l'armature à réaliser et, en aval, une paire de barres horizontales de support et de guidage (29).

4. Machine à tisser selon la revendication 3, caractérisée en ce que l'ensemble réunisseur est constitué d'un peigne réunisseur (30) auquel sont associés, en amont, une série de barres horizontales, parallèles (32) de séparation en nappes superposées des fils de chaîne (5) délivrés par le cantre (1) et, en aval, une paire de barres superposées horizontales (31) de support et de guidage desdits fils de chaîne (5).

5. Machine à tisser selon la revendication 3 ou 4, caractérisée en ce que le système à ratière est constitué de deux ratières conventionnelles dont les lames sont disposées en série côte à côte et commandées en sorte de fonctionner comme une ratière unique.

## Patentansprüche

1. Verfahren zum Weben von dicker Armierung mit mehreren, nichtablösbaren Lagen einer Struktur vom Typ 2,5 D oder 3 D, bei dem bestimmte Kettfäden Schußfäden von mindestens zwei Lagen binden, wobei die Anzahl von Lagen durch die Anzahl von übereinander angeordneten, parallelen Ebenen, die durch die Schußfäden gebildet werden, definiert sind, und bei dem die Kettfäden aufeinanderfolgend durch ein Vereinigungsried, ein Kalibrierriet und dann eine Schaftwebeinrichtung geführt werden, dadurch gekennzeichnet, daß
- man stromaufwärts vom Kalibrierriet (27) die Kettfäden (5) in n übereinander angeordnete Lagen trennt, wobei n gleich (N-1)/2 und N die Anzahl der Lagen der Armierung sind, derart, daß (N-1)/2 Kettfäden (5) jeden Zahn des Kalibrierriets (27) passieren, und
- man zwei Fäden benachbart zu einem gleichen Zahn des Kalibrierriets (27) in die Augen (11) von zwei Litzen (12) des gleichen Rangs von zwei Schaftblättern einfädelt, wobei die Litzen des gleichen Rangs entsprechend einer Vertikalebene (34) ausgerichtet sind, die in bezug zur Achse der Kette geneigt ist und die beiden besagten Litzen derart ausgewählt sind, daß die Versetzungsebenen der beiden benachbarten Fäden während der Bildung des Fachs zwischen sich einen genügenden Winkel zum Vermeiden eines Behinderns der Fäden untereinander bilden.

2. Verfahren nach Anspruch 1, dadurch gekennzeichnet, daß man in dem Fall, wo die Gesamtzahl der verfügbaren Blätter vorbestimmt ist, eine Anzahl von Litzen gleich dem Produkt der Lagen n und der Anzahl der Zähne des Kalibrierriets bzw. die am nächsten liegende bei Ermangelung besagter Gesamtanzahl von verfügbaren Blättern verwendet und für jede Serie von Zähnen die Fäden von Zähnen in Litzen eines gleichen Rangs von effektiv verwendeten Blättern einfädelt.

3. Webmaschine zur Durchführung des Verfahrens nach Anspruch 1 oder 2, umfassend aufeinanderfolgend ein Schärgatter (1), eine Vereinigungseinheit (2), eine Webeinheit (3), die insbesondere aus einem Schaftsystem (8) und einer Kalibriereinheit (16) gebildet wird, und ein Abzugssystem (4), dadurch gekennzeichnet, daß die Kalibriereinheit aus einem Kalibrierriet (27) gebildet wird, dem stromauf eine Reihe von horizontalen, parallelen Trennstäben (28) zugeordnet ist, die die Kettfäden (5) in eine Anzahl (N-1)/2 von übereinander befindlichen Lagen aufteilen, wobei N die Anzahl von Schichten der herzustellenden Armierung ist, und stromab ein Paar von horizontalen Stütz- und Führungsstäben (29) zugeordnet ist.

4. Webmaschine nach Anspruch 3, dadurch gekennzeichnet, daß die Vereinigungseinheit vom einem Vereinigungsriet (30) gebildet wird, dem stromauf eine Reihe von parallelen, horizontalen Stäben (32) zum Trennen von von dem Schärungsgatter (1) zugeführten Kettfäden (5) in Lagen und stromab ein Paar von horizontalen, übereinander angeordneten Stäben (31) zum Stützen und Führen besagter Kettfäden (5) zugeordnet sind.

5. Webmaschine nach Anspruch 3 oder 4, dadurch gekennzeichnet, daß das Schaftsystem von zwei konventionellen Schäften gebildet wird, deren Blätter Seite an Seite nebeneinander angeordnet und die derart gesteuert sind, daß sie wie ein einziger Schaft funktionieren.

## Claims

1. Process for weaving thick reinforced material with multiple layers which cannot be separated, structure type 2.5 D or 3 D, in which some of the warp threads capture the weft threads of at least two layers, the number of layers being defined by the number of superimposed parallel planes formed by the weft threads, a process in which the warp threads pass successively through a doubling comb, a gauging comb and then through a dobby weaving machine, characterized in that:
- the warp threads (5) are separated upstream of the gauging comb (27), into n superimposed laps, n being equal to$\frac{\text{N} \text{-1}}{\text{2}}$ and N being the number of layers of the said reinforcement, so as to pass$\frac{\text{N} \text{-1}}{\text{2}}$ warp threads (5) through each tooth of the gauging comb (27) and
- two adjacent threads from the same tooth of the gauging comb (27) are threaded through the eyes (11) of two healds (12) of the same row of two heald shafts of the dobby, the healds of the same row being aligned following a vertical plane (34) which is inclined in relation to the axis of the warp, and the said two healds being chosen in such a way that the planes of movement of the two adjacent threads, during the formation of the shed, form a sufficient angle between them to avoid the two threads becoming caught together.

2. Process as claimed in claim 1, characterized in that in the case where the total number of available heald shafts is set in advance, the number of healds used shall be equal to the product of the number of laps n times the number of teeth in the gauging comb, as close as possible to, but not exceeding the said total number of available heald shafts and, for each series of teeth, the threads from the teeth shall be threaded through the healds of the same row of heald shafts which are actually used.

3. Weaving machine for carrying out the process as claimed in claim 1 or 2, comprising in succession a creel (1), a doubling assembly (2), a weaving unit (3) formed in particular from a dobby system (8) and a gauging assembly (16), and a traction system (8), characterized in that the gauging assembly is formed from a gauging comb (27) to which are connected, upstream, a series of parallel, horizontal, separating bars (28) which separate the warp threads (5) into a number of superimposed laps equal to$\frac{\text{N} \text{-1}}{\text{2}}$ N being the number of reinforcing layers to be created and, downstream, a pair of horizontal supporting and guiding bars (29).

4. Weaving machine as claimed in claim 3, characterized in that the doubling assembly is formed from a doubling comb (30) to which are connected, upstream, a series of parallel, horizontal bars (32) for separating the warp threads (5) delivered by the creel (1) into superimposed laps and, downstream, a pair of superimposed horizontal bars (31) for supporting and guiding the said warp threads (5).

5. Weaving machine as claimed in claim 3 or 4, characterized in that the dobby system is formed from two conventional dobbies, the heald shafts of which are disposed side by side in series and controlled in such a way as to operate as a single dobby.
